# EUROPÄISCHE PATENTSCHRIFT

(11) **EP 0 233 955 B1**
(45) Veröffentlichungstag und Bekanntmachung des Hinweises auf die Patenterteilung: **02.01.1991**
(21) Anmeldenummer: 86100244.2
(22) Anmeldetag: 09.01.1986
(51) Int. Cl.: E04F 13/16, E04F 13/18, B05B 15/04

(54) **Schutz stark schmutzgefährdeter Wände durch das Aufbringen von Kunststoff-Folien**
Protection of walls highly endangered of being contaminated by mounting of plastic foils
Protection de murs très menacés d'encrassement par mise en place de feuilles plastiques

(43) Veröffentlichungstag der Anmeldung: 02.09.1987
(73) Patentinhaber: Seidl, Eduard, D-8063 Odelzhausen (DE)
(72) Erfinder: Seidl, Eduard, D-8063 Odelzhausen (DE)

(56) Entgegenhaltungen:
- DE-A- 1 924 409
- DE-A- 2 057 095

## Beschreibung

In herkömmlicher Weise werden Lackieranlagen in Großbetrieben, deren Wände willkürlich oder unwillkürlich einem Farbspritzstrahl oder sonstiger starker Verschmutzung ausgesetzt sind durch Auftragen von Abziehlack geschützt.

Das Aufbringen u. Abziehen des Abziehlackes ist mit einem großen Aufwand von Material u. Arbeitsleistung verbunden. Außerdem müssen Fenster oder sonstige Öffnungen extra per Hand gereigt werden.

Aufgabe der Erfindung ist es, das mit erheblichen Aufwand verbundene Aufbringen eines Abziehlacks zum temporären Schutz von Wänden zu umgehen und gleichzeitig die Fenster oder sonstige Öffnungen in den Wänden zu schützen, so daß diese nach Beendigung der schmutzverursachenden Arbeiten, z.B. nach dem Aufsprühen von Farben, nicht mehr extra gereinigt werden müssen.

Diese Aufgabe wird mit dem Verfahren gemäß dem einzigen Patentanspruch gelöst.

Die zu schütenden Wände (nichtsaugende Fliessenwände oder dergl.) werden mit Wasser bespritzt u. anschließend mit einer Kunststofffolie bzw. Polyäthylen gleichsam tapeziert u. mit einer Bürste geglättet. Durch die entstehende Saugwirkung u. die mit Hilfe von Wasser entstehende Adhäsion wird ein Halt der Folie gewährleistet.

Außerdem ist die arteigene elektrische Aufladung der Kunststofffolien beim Aufbringen durch selbststtätiges Anschmiegen an die zu schützende Wand ein willkommener Vorteil.

Ein Austrocknen ist nur an den Rändern der Folie zu befürchten. Um einem Abgleiten der Folie entgegen zu wirken, werden die Ränder (hauptsächlich die waagrechten Ränder) mit einer Zukkerlösung, 1 Teil Wasser, 1 Teil Zucker, bespruht. Diese hinterläuft die Folie selbsttätig, ohne daß der Bund angehoben wird. In der Fläche ist ein Austrocknen nicht zu befürchten.

Fenster u. die damit verbundenen Spalten u. Ritzen, sowie der vorhandene Farbton der Wände sind damit transparent, dauerhaft u. sichers geschützt. Das Enfernen der Folie erfolgt problemlos durch einfaches Abzeihen in kürzester Zeit.

## Patentansprüche

Verfahren zum temporären Schutz stark schmutzgefährderter Wände, bei dem diese Wände mit Wasser befeuchtet werden und anschließend eine transparente Kunstoffolie gleichsam als Tapete aufgebracht wird und hinter den Randzonen der Folie eine Zuckerlösung eingesprüht wird.

## Revendications

Procédé permettant de protéger temporairement des murs exposés à um fort encrassement; procédé au cours duquel ces murs sont humidifiés, puis recouverts d'une feuille de plastique transparent appliquée de la même manière qu'une papier peint, une solution de sucre étant pulvérisée derrière les bords de la feuille.

## Claims

Process for temporary protection of walls susceptible to heavy dirtying whereby the walls are moistened with water and a transparent film then attached to it as a wall covering and a sugar solution sprayed behind the edges of the film.
